# EUROPÄISCHE PATENTSCHRIFT

(11) **EP 1 478 257 B1**
(45) Veröffentlichungstag und Bekanntmachung des Hinweises auf die Patenterteilung: **23.07.2008**
(21) Anmeldenummer: 03714734.5
(22) Anmeldetag: 06.02.2003
(51) Int. Cl.: A47B 47/00

(54) **MÖBEL**
ITEM OF FURNITURE
MEUBLE

(30) Priorität: 26.02.2002 DE 10208014
(43) Veröffentlichungstag der Anmeldung: 24.11.2004
(73) Patentinhaber: Erich Keller AG, 8583 Sulgen (CH)
(72) Erfinder: KELLER, Erich, CH-9565 Bussnang (CH)
(74) Vertreter: Weiss, Peter
(86) Internationale Anmeldenummer: PCT/EP2003/001194
(87) Internationale Veröffentlichungsnummer: WO 2003/071899

(56) Entgegenhaltungen:
- WO-A-95/33625
- DE-U- 29 909 403

## Beschreibung

Die Erfindung betrifft ein Möbel mit zumindest zwei neben- oder untereinander angeordneten Fächern zur Aufnahme von Gegenständen, wobei die Fächer nach oben und/oder unten von einem Fachboden und zumindest auf einer Seite von einer Fachwand begrenzt sind.

Bisher bekannt sind regalartige Möbel, bei denen die Gegenstände frei sichtbar präsentiert werden. Ferner gibt es auch derartige Möbel, bei denen einzelne Fächer schrankwandartig durch Klappen verschlossen sind. Diese Klappen können geöffnet und Gegenstände in die Fächer eingebracht bzw. aus den Fächern entnommen werden.

Die WO 9533625 A offenbart ein Archivsystem zur Aufbewahrung und Ablage von insbesondere Akten, Dokumenten und dergleichen. Das System basiert auf einer Grundbox die mit anderen Grundboxen kombiniert und bspw. übereinander oder nebeneinander gestapelt werden können. Die Grundboxen sind entweder mit einem Stülpdeckel oder mit einem Klappdeckel verschliessbar. Alle Module des Archivsystems sind aus Kartonzuschnitten faltbar.

Die DE 299 09 403 U offenbart ein Stecksystem für Möbel. Dabei werden Nabenholme in Löchern von einer Seitenwand oder einer anderen Wandfläche spielfrei eingesteckt. Entlang dieser Nabenholme können nun Platten in allen möglichen Varianten gesteckt werden und so verschiedenste Möbel, insbesondere Regale baukastenmässig zusammengebaut werden. In den Nabenholmen können Schwenktüren um eine Drehachse in einer Ecke der Tür drehbar gelagert werden.

Der vorliegenden Erfindung liegt die Aufgabe zugrunde, ein Möbel der o.g. Art zu schaffen, welches wesentlich variabler gestaltet werden kann.

Zur Lösung dieser Aufgabe führt, dass an einem Fachboden und/oder zumindest an einer Fachwand zwischen zwei Fächern ein horizontal oder vertikal verlaufendes Scharnier vorgesehen ist, welches eine Klappe für beide Fächer hält und ein Schwenken der Klappe um etwa 180° erlaubt.

Hierdurch besteht die Möglichkeit, mit ein und derselben Klappe zwei benachbarte Fächer wahlweise zu verschliessen. Dabei ist auch daran gedacht, die beiden Klappenoberflächen mit unterschiedlichen Werkstoffen zu versehen oder unterschiedlich auszugestalten, beispielsweise einzufärben. Hierdurch kann dem Möbel je nach Klappenstellung ein völlig unterschiedliches Aussehen gegeben werden. Ferner kann ein stark beanspruchtes Fach, beispielsweise in einem Büro offengelassen werden, ohne dass die Klappe in den Raum hervorsteht und stört. Sie verdeckt ein benachbartes Fach.

Weitere Vorteile, Merkmale und Einzelheiten der Erfindung ergeben sich aus der nachfolgenden Beschreibung eines bevorzugten Ausführungsbeispiels sowie anhand der Zeichnung; diese zeigt in ihrer einzigen Figur eine Draufsicht auf ein erfindungsgemässes Möbel. Dieses Möbel P ist als Schrankwand ausgebildet. Durch fachböden 1 sowie Fachwände 2 ist das Möbel in eine Vielzahl von Fächern 3 unterteilt, welche der Aufnahme von Gegenständen 4 dienen.

Einzelne Fächer sind durch Klappen 5 verschlossen, welche um Scharniere drehbar sind. Dabei sind horizontal verlaufende Scharniere 6.1 von vertikal verlaufenden Scharnieren 6.2 zu unterscheiden. Die Scharniere 6.1 erlauben ein Schwenken der Klappe 5 in vertikaler Richtung, so dass mit der Klappe 5 auch das im Augenblick darunterliegende, offene Fach 3.1 verschlossen werden kann.

Das Drehen einer Klappe 5.1 um das Scharnier 6.2 erlaubt dagegen das Verschliessen eines horizontal daneben liegenden Faches 3.2.

An der Klappe 5 ist ein Handgriff 7 vorgesehen.

### Positionszahlenliste

| | |
|---|---|
| 1 | Fachböden |
| 2 | Fachwand |
| 3 | Fach |
| 4 | Gegenstand |
| 5 | Klappe |
| 6 | Scharnier |
| 7 | Handgriff |

## Patentansprüche

1. Möbel mit zumindest zwei neben- oder untereinander angeordneten Fächern (3, 3.1, 3.2) zur Aufnahme von Gegenständen (4), wobei die Fächer (3, 3.1, 3.2) nach oben und/oder unten von einem Fachboden (1) und zumindest auf einer Seite von einer Fachwand (2) begrenzt sind,
**dadurch gekennzeichnet,**
**dass** an einem Fachboden (1) und/oder zumindest an einer Fachwand (2) zwischen zwei Fächern ein horizontal oder vertikal verlaufendes Scharnier (6.1, 6.2) vorgesehen ist, welches eine Klappe (5) für beide Fächer hält und ein Schwenken der Klappe (5) um etwa 180° erlaubt.

## Claims

1. Item of furniture having at least two compartments (3, 3.1, 3.2) disposed one alongside or below the other for receiving articles (4), wherein the compartments (3, 3.1, 3.2) are delimited in an upward and/or downward direction by a compartment base (1) and at least at one side by a compartment wall (2),
**characterized in**
**that** on a compartment base (1) and/or at least on a compartment wall (2) between two compartments a horizontally or vertically extending hinge (6.1, 6.2) is provided, which holds a flap (5) for both compartments and allows a pivoting of the flap (5) through approximately 180°.

## Revendications

1. Meuble avec au moins deux casiers (3, 3.1, 3.2), disposés l'un à côté ou au-dessous de l'autre, destinés à recevoir des objets (4), les casiers (3, 3.1, 3.2) étant délimités vers le haut et/ou vers le bas par un fond de casier (1) et au moins d'un côté par une paroi de casier (2),
**caractérisé par le fait**
**qu'**à un fond de casier (1) et/ou au moins à une paroi de casier (2) est prévue, entre deux casiers, une charnière s'étendant horizontalement ou verticalement (6.1, 6.2) qui maintient un couvercle (5) pour les deux casiers et permet un pivotement du couvercle (5) d'environ 180°.
